# EUROPÄISCHE PATENTSCHRIFT

(11) **EP 0 104 344 B1**
(45) Veröffentlichungstag und Bekanntmachung des Hinweises auf die Patenterteilung: **01.04.1987**
(21) Anmeldenummer: 83107098.2
(22) Anmeldetag: 20.07.1983
(51) Int. Cl.: H05B 3/16, F24H 3/04, A47K 10/48, A45D 20/08

(54) **Verfahren zur Herstellung eines elektrischen Drahtheizelementes sowie Drahtheiz-Element, welches nach diesem Verfahren herstellbar ist**
Electric wire heating element and method of making it
Elément chauffant électrique en fil métallique et son procédé de fabrication

(30) Priorität: 31.08.1982 DE 3232291
(43) Veröffentlichungstag der Anmeldung: 04.04.1984
(73) Patentinhaber: Braun Aktiengesellschaft, Frankfurt am Main (DE)
(72) Erfinder: Knoll, Dieter B., Dr., D-6242 Kronberg (DE); Klawuhn, Manfred, D-6230 Frankfurt/Main 80 (DE)
(74) Vertreter: Einsele, Rolf

## Beschreibung

Die Erfindung betrifft ein Verfahren zur Herstellung eines elektrischen Drahtheizelements gemäss der Gattung des Anspruchs 1. Weiterhin betrifft die Erfindung ein Drahtheizelement, welches nach diesem Verfahren herstellbar ist.

In der EP-A1-38414 ist die Herstellung eines elektrischen Drahtheizelementes nach dem Oberbegriff des Anspruchs 1 beschrieben. Diesem Drahtheizelement liegt die Problematik zugrunde, optimale Strömungsverhältnisse für eine effektive Lufterwärmung zu gewährleisten. Eine Optimierung des Drahtheizelementes bezüglich seiner Längsausdehnung bei vorgegebener Wicklungszahl und vorgegebenem Wicklungsabstand wird in dieser Veröffentlichung jedoch nicht angesprochen.

Es ist ein elektrisches Drahtheizelement bekannt (DE-A-1 540731), dessen Heizleiter auf einem aus stern- oder kreuzförmig zueinander angeordneten plattenförmigen Trägerelementen aus wärmebeständigem Isoliermaterial bestehenden Heizleiterträger angebracht ist, wobei die Trägerelemente durch mindestens je ein jede Stirnseite mindestens eines Trägerelementes nach beiden Flachseiten umgreifendes und damit verpresstes, im Querschnitt U-förmiges Halteblech miteinander verbunden sind. Dieses bekannte Drahtheizelement hat den Nachteil, dass seine HeizleiterWicklung einen relativ grossen Platzbedarf aufweist, da die einzelnen Heizleiter-Windungen aus Sicherheitsgründen nicht beliebig eng gewickelt werden können, und hat zum anderen den Nachteil, relativ teuer in der Herstellung zu sein, da besonders die U-förmigen Haltebleche die Montage verteuern.

Aus der DE-A-2 128 157 bzw. der US-A-1 490 088 sind darüber hinaus aus zwei oder mehreren Trägerplatten bestehende Heizleiterträger bekannt, bei denen die Trägerplatten Schlitze aufweisen. Zum Zusammenbau des Heizleiterträgers werden die einzelnen, geschlitzten Platten in eine durch die Schlitzlänge vorgegebene Endposition ineinander geschoben und fixiert. Ein Verschieben der Trägerplatten gegeneinander nach Beendigung des Bewicklungsvorganges ist nicht vorgesehen.

Der Erfindung liegt die Aufgabe zugrunde, ein Verfahren zur Herstellung eines elektrischen Drahtheizelementes zu schaffen, das eine besonders enge und damit platzsparende Wicklung des Heizleiters erlaubt. Weiterhin soll ein elektrisches Drahtheizelement geschaffen werden, das ohne besondere Haltebleche auskommt.

Nach der Erfindung wird die erstgenannte Aufgabe durch das Verfahren gemäss Anspruch 1 gelöst.

Dieses Verfahren hat den Vorteil, dass die Bewicklung so durchgeführt werden kann, dass die Sicherheitsabstände zwischen den einzelnen Wicklungen gut einzuhalten sind, wobei aber anschliessend die Bewicklung so verkürzt wird, dass die Gesamtlänge des Drahtheizelementes sich deutlich verkleinert, ohne dass sich gleichzeitig die Abstände zwischen den einzelnen Wicklungen verändern.

Zweckmässigerweise entspricht das Mass aᵢ, um das jeweils die eine Trägerplatte gegenüber der nächsten Trägerplatte in Längsrichtung verschoben ist, dem Abstand b, um den jeweils der eine Heizleiterwickel vom benachbarten Heizleiterwickel entfernt ist, dividiert durch die um 1 reduzierte Trägerplattenanzahl.

Auf diese Weise ist es also möglich, bei jedem derart gewickelten Drahtheizelement mit kreuz-oder sternförmig zueinander angeordneten Trägerplatten nach dem Bewicklungsvorgang die Gesamtlänge des Drahtheizelements um ca. einen Wickelabstand eines Heizleiters zu verringern.

Ein nach dem erfindungsgemässen Verfahren hergestelltes elektrisches Drahtheizelement zeichnet sich vorteilhaft durch die Merkmale des Anspruchs 2 aus.

Damit sichergestellt ist, dass alle Trägerplatten zu einem Wickelkörper zusammenfügbar sind, der in sich steif und fest genug ist, um mit dem Heizleiter bewickelt werden zu können, haben alle Trägerplatten Paare von sich quer zur Luftströmungsrichtung erstreckenden Laschen, die in Öffnungen oder Schlitze eingreifen, die in der jeweils benachbarten Trägerplatte angeordnet sind, wobei die Länge der Öffnungen oder Schlitze ein Mehrfaches der Breite einer Lasche beträgt. Damit erhält man ein Drahtheizelement, das eine Bewicklung mit sehr geringem Wickelabstand ermöglicht und keine Haltebleche an den Stirnseiten benötigt.

Mit Vorteil ist jeweils die eine Trägerplatte mit der innen liegenden Längskante lotrecht auf der ihr zugekehrten Seitenfläche der benachbarten Trägerplatte angeordnet, wobei alle Trägerplatten zusammen im Stossbereich mit ihren innenliegenden Plattenabschnitten einen prismatischen Raum mit quadratischem Querschnitt einschliessen.

Im folgenden wird die Erfindung anhand von lediglich einen Ausführungsweg darstellenden Zeichnungen näher erläutert. Es zeigt:
Figur 1 ein elektrisches Drahtheizelement (in perspektivischer Darstellung) mit vier winklig aufeinanderstossenden Trägerplatten, wobei die einzelnen Trägerplatten in Längsrichtung gegeneinander verschoben angeordnet sind (Anordnung beim Bewickeln);
Figur 2 das Drahtheizelement nach Figur 1, bei dem jedoch die einzelnen Trägerplatten so verschoben sind, dass ihre dem Luftstrom zugekehrten vorderen Kanten in gleicher Höhe liegen (fertiges Drahtheizelement);
Figur 3 eine «Explosionszeichnung» eines aus vier Trägerplatten zusammensteckbaren Drahtheizelementes;
Figur 4 eine einzige Trägerplatte in perspektivischer Ansicht des Drahtheizelements gemäss Figur 3;
Figur 5 die Frontansicht (in Luftströmungsrichtung gesehen) des Drahtheizelements gemäss Figur 3;
Figur 6 die Anordnung zweier Trägerplatten zueinander in perspektivischer Ansicht.

Das Drahtheizelement nach Figur 1 besteht aus vier Trägerplatten 1, 2, 3, 4, die sternförmig zueinander angeordnet sind, wobei zum Zwecke der Umwicklung der Trägerplatten mit dem Heizleiter 5 die Trägerplatten 2, 3 und 4 gegenüber der Trägerplatte 1 in Luftströmungsrichtung B verschoben sind. Es ist dabei die Trägerplatte 2 gegenüber der Trägerplatte 1 um das Mass aᵢ, die Trägerplatte 3 gegenüber der Trägerplatte 1 um das Mass 2 x a₁ (= a₂) und die Trägerplatte 4 gegenüber der Trägerplatte 1 um das Mass 3 x a₁ (= a₃) verschoben.

Werden nun, wie dies Figur 2 zeigt, alle Trägerplatten 1, 2, 3, 4 nach dem Bewickeln so verschoben (entgegen Pfeilrichtung B), dass sich ihre vorderen, dem Luftstrom zugekehrten Kanten 6, 7, 8, 9 auf gleicher Ebene befinden, also bündig abschliessen, so verschieben sich die Flankenlager f2, f3, f4, an denen der Heizleiter 5 die radial aussen liegenden Kanten der Trägerplatten 2, 3, 4 berührt, entgegen Pfeilrichtung B zur Kante 6 hin, und die Gesamtlänge L des Drahtheizelements verkürzt sich auf die Länge L.

Um eine preiswerte Befestigung der einzelnen Trägerplatten aneinander in dem in den Figuren 1 und 2 dargestellten Schema zu schaffen, sind die einzelnen Trägerplatten 21, 22, 23, 24 beim Ausführungsbeispiel nach Figur 3 mit Laschen 17, 18 versehen, die in Schlitze 19, 20 derjenigen Trägerplatte 21, 22, 23, 24 eingreifen, die jeweils lotrecht zu dieser Trägerplatte angeordnet ist. Wenn diese Verankerung zwischen den verschiedenen Paaren von Laschen 17, 18 und Schlitzen 19, 20 in dem in Figur 3 durch Pfeile angedeuteten Sinn erfolgt, ergibt sich eine feste Verschachtelung der vier Trägerplatten 21, 22, 23, 24.

Beim Zusammenfügen der vier Trägerplatten 21, 22, 23, 24 werden die einzelnen Platten nach Art einer aufsteigenden Schraube angeordnet, was dadurch ermöglicht wird, dass die Schlitze 19, 20, ... alle so lang ausgebildet sind (1 = 4 x d), dass die Laschen 17, 18 ... in diesen Schlitzen verschiebbar sind. Nach dem Bewickeln werden die Trägerplatten so weit zurückverschoben, dass die Laschen 17, 18 ... mit ihren vorderen Kanten an den vorderen Kanten der Schlitze 19, 20 ... anliegen.

## Patentansprüche

1. Verfahren zur Herstellung eines elektrischen Drahtheizelementes zur Erwärmung eines das Drahtheizelement umströmenden Luftstroms (B) mit einem eine Heizleiterwicklung aufnehmenden Heizleiterträger bestehend aus mehreren kreuz-oder sternartig zueinander angeordneten Trägerplatten (1, 2, 3, 4) aus wärmebeständigem lsoliermaterial gleicher Form und Kantenlänge, mit einem auf die Trägerplatten (1, 2, 3, 4) gewickelten drahtförmigen Heizleiter (5), der mäanderartig, zickzackförmig oder nach Art eines Wellenbandes ausgebildet ist und mit radial aussenliegenden Kanten der Trägerplatten (1, 2, 3, 4) in Berührung steht, bei dem die in Wickelrichtung A jeweils nächste Trägerplatte während der Bewicklung mit dem Heizleiter (5) gegenüber der jeweils davor angeordneten Trägerplatte um ein Mass (a₁) in Längsrichtung des Luftstromes (B) verschoben angeordnet wird, dadurch gekennzeichnet, dass die Trägerplatten (2, 3, 4) nach dem Bewickeln mit dem Heizleiter (5) soweit in Längsrichtung gegeneinander verschoben werden, dass ihre, der Luftströmung zugekehrten Kanten (6, 7, 8, 9) in einer Ebene liegen.

2. Elektrisches Drahtheizelement zur Erwärmung eines das Drahtheizelement umströmenden Luftstroms (B) mit einem eine Heizleiterwicklung aufnehmenden Heizleiterträger bestehend aus mehreren kreuz- oder sternartig zueinander angeordneten Trägerplatten (1, 2, 3, 4) aus wärmebeständigem lsoliermaterial gleicher Form und Kantenlänge, mit einem sich längs zur Luftströmungsrichtung (B) erstreckenden drahtförmigen Heizleiter (5), der mäanderartig, zickzackförmig oder nach der Art eines Wellenbandes ausgebildet ist und mit radial aussenliegenden Kanten der Trägerplatte (1, 2, 3, 4) in Berührung steht, dadurch gekennzeichnet, dass die Trägerplatten (1, 2, 3, 4) Paare von sich quer zur Luftströmungsrichtung (B) erstreckenden Laschen (17, 18, 25, 26) aufweisen, die in sich längs zur Luftströmungsrichtung (B) erstreckende schlitzförmige Öffnungen (19, 20, 29, 30) eingreifen, die in der jeweils benachbarten Trägerplatte angeordnet sind, wobei die Länge (1) der schlitzförmigen Öffnungen (19, 20, 29, 30) ein mehrfaches der Breite (d) einer Lasche (17, 18, 25, 26) beträgt.

3. Elektrisches Drahtheizelement nach Anspruch 2, dadurch gekennzeichnet, dass die eine Trägerplatte (1, 2, 3, 4) mit ihrer innenliegenden Längskante (12) lotrecht auf der ihr zugekehrten Seitenfläche der benachbarten Trägerplatte (2, 3, 4, 1) angeordnet ist, wobei alle Trägerplatten (1, 2, 3, 4) zusammen im Stossbereich mit ihren innenliegenden Plattenabschnitten einen prismatischen Raum (11) mit quadratischem Querschnitt einschliessen.

## Claims

1. A method of producing an electrical wire heating element for heating a stream of air (B) flowing round the wire heating element, having an element former receiving a heating conductor winding and consisting of a plurality of supporting plates (1, 2, 3, 4) of heat-resistant insulating material of the same shape and edge length disposed in the form of a cross or a star in relation to one another, having a heating conductor (5) in the form of wire which is wound on the supporting plates (1, 2, 3, 4) and is constructed in meandering or zigzag form or in the form of a wave band and which is in contact with radially external edges of the supporting plates (1, 2, 3, 4), wherein the next supporting plate in each case in the direction of winding A is disposed displaced by an amount (a₁) in the longitudinal direction of the stream of air (B) in relation to the particular supporting plate disposed in front of it, characterised in that, after being wound with the heating conductor (5), the supporting plates (2, 3, 4) are displaced in the longitudinal direction in relation to one another until their edges (6, 7, 8, 9) facing the stream of air lie in one plane.

2. An electrical wire heating element for heating a stream of air (B) flowing round the wire heating element, having an element former receiving a heating conductor winding and consisting of a plurality of supporting plates (1, 2, 3, 4) of heat-resistant insulating material of the same shape and edge length disposed in the form of a cross or a star in relation to one another, having a heating conductor (5) in the form of wire which extends lengthwise in relation to the direction of the stream of air (B) and is constructed in meandering or zigzag form or in the manner of a wave band and which is in contact with radially external edges of the supporting plates (1, 2, 3, 4), characterised in that the supporting plates (1, 2, 3, 4) comprise pairs of tongues (17, 18, 25, 26) which extend transversely to the direction of flow (B) of the air and which engage in slot-shaped openings (19, 20, 29, 30) which extend longitudinally to the direction of flow (B) of the air and are each formed in the adjacent supporting plate, the length (1) of the slot-shaped openings (19, 20, 29, 30) being a multiple of the width (d) of a tongue (17,18,25, 26).

3. An electrical wire heating element as claimed in claim 2, characterised in that the one supporting plate (1,2,3,4) is disposed with its inner longitudinal edge (12) perpendicular on the adjacent lateral face of the neighbouring supporting plate (2, 3, 4, 1), all the supporting plates (1, 2, 3, 4) together enclosing a prismatic space (11) with a square cross-section with their inner plate portions in the abutment region.

## Revendications

1. Procédé de fabrication d'un élément chauffant électrique en fil métallique, pour le chauffage d'un courant d'air (B) qui s'écoule autour de l'élément chauffant électrique, comportant un support de conducteur chauffant qui reprend un bobinage de conducteur chauffant et qui est constitué de plusieurs plaques supports (1, 2, 3, 4) en matériau isolant résistant à la chaleur, de même forme et de même longueur de bordure et disposées l'une par rapport à l'autre en croix ou en étoile, comportant aussi un conducteur chauffant (5), sous forme de fil métallique, qui est bobiné sur les plaques supports (1, 2, 3, 4), qui a la forme de méandres, de zigzags ou d'une sorte de ruban ondulé et qui est en contact avec les bords, situés radialement à l'extérieur, des plaques supports (1, 2, 3, 4), dans lequel la plaque support respectivement la plus proche dans le sens du bobinage A est disposée décalée, pendant le bobinage avec le conducteur chauffant (5), par rapport à la plaque support respectivement disposée en avant, d'une valeur (aᵢ), dans la direction longitudinale du courant d'air (B), caractérisé en ce qu'après le bobinage avec le conducteur chauffant (5), on décale les plaques supports (2, 3, 4) l'une par rapport à l'autre dans la direction longitudinale de la valeur nécessaire pour que leurs bords (6, 7, 8, 9) qui sont en face du courant d'air se trouvent dans un même plan.

2. Elément chauffant électrique en fil métallique, pour le chauffage d'un courant d'air (B) qui s'écoule autour de l'élément chauffant électrique, comportant un support de conducteur chauffant qui reprend un bobinage de conducteur chauffant et qui est constitué de plusieurs plaques supports (1, 2, 3, 4) en matériau isolant résistant à la chaleur, de même forme et de même longueur de bordure et disposées l'une par rapport à l'autre en croix ou en étoile, comportant aussi un conducteur chauffant (5), sous forme de fil métallique qui s'étend longitudinalement dans la direction du courant d'air (B), qui a la forme de méandres, de zigzags ou d'une sorte de ruban ondulé et qui est en contact avec les bords, situés radialement vers l'extérieur, des plaques supports (1, 2, 3, 4), caractérisé en ce que les plaques supports (1, 2, 3, 4) présentent des paires de pattes (17, 18, 25, 26) qui s'étendent transversalement par rapport à la direction du courant d'air (B) et se logent dans des ouvertures en forme de fentes (19, 20, 29, 30) qui s'étendent longitudinalement dans la direction du courant d'air (B) et sont disposées dans la plaque support respectivement voisine, étant précisé que la longueur (1) des ouvertures en forme de fente (19, 20, 29, 30) est un multiple de la largeur (d) d'une patte (17, 18, 25, 26).

3. Elément chauffant électrique en fil métallique selon la revendication 2, caractérisé en ce que l'une des plaques supports (1, 2, 3, 4) est disposée, par son bord longitudinal (12) situé à l'intérieur, perpendiculairement à la surface de la face, tournée vers elle, de la plaque support voisine (2, 3, 4, 1), étant précisé que toutes les plaques supports (1, 2, 3, 4) enclosent, dans la zone du joint, par leurs tronçons de plaques situés à l'intérieur, espace prismatique (11) de section carrée.
